# EUROPÄISCHE PATENTSCHRIFT

(11) **EP 0 065 615 B1**
(45) Veröffentlichungstag und Bekanntmachung des Hinweises auf die Patenterteilung: **12.09.1984**
(21) Anmeldenummer: 82100826.5
(22) Anmeldetag: 05.02.1982
(51) Int. Cl.: G08G 1/09

(54) **UKW-Empfänger für ein Verkehrsrundfunkübertragungssystem**
UHF receiver for a traffic information radio broadcasting system
Récepteur-UHF pour un système de radio-diffusion d'informations routières

(30) Priorität: 27.05.1981 DE 3121088
(43) Veröffentlichungstag der Anmeldung: 01.12.1982
(73) Patentinhaber: Blaupunkt-Werke GmbH, 31132 Hildesheim (DE)
(72) Erfinder: Eilers, Norbert, Dipl.-Phys., D-3200 Hildesheim (DE); Brägas, Peter, Ing. grad., D-3201 Itzum (DE)
(74) Vertreter: Eilers, Norbert, Dipl.-Phys.

## Beschreibung

Die Erfindung betrifft einen UKW-Empfänger für ein Rundfunkübertragungssystem gemäss Oberbegriff von Anspruch 1.

### Stand der Technik

Seit einigen Jahren werden innerhalb des deutschen UKW-Rundfunknetzes und auch in benachbarten Ländern von Zeit zu Zeit Verkehrsnachrichten ausgesendet. Die Verkehrsfunksender, die solche Nachrichten mehr oder weniger regelmässig ausstrahlen, sind durch einen zusätzlich zur Nutzmodulation ausgestrahlten 57-kHz-Hilfsträger gekennzeichnet, der bei Stereo-Sendern als dritte Vielfache des 19-kHz-Stereo-Pilottons synchron mit diesem ausgestrahlt wird. Dabei ist der 57-kHz-Hilfsträger mit dem Pilotton phasenstarr verkoppelt mit Nulldurchgängen in der gleichen Richtung. Dieser Hilfsträger dient zugleich auch zur Übertragung zusätzlicher Informationen - auch Kennungen genannt - die als Amplitudenmodulation des Hilfsträgers übertragen werden. (DBP 20 51 034)

Eine dieser Kennungen wird zusammen mit der Durchsage der Verkehrsnachricht ausgestrahlt. Sie zeigt also an, dass während ihrer Ausstrahlung über den UKW-Sender eine Nachricht zur Verkehrslage verbreitet wird und wird daher Durchsagekennung (DK) genannt. Die Durchsagekennung besteht aus einem sehr schmalen Frequenzband bei 125 Hz, welches den Hilfsträger mit 30% in seiner Amplitude moduliert.

Grundsätzlich können anderen Programmarten, z.B. Sportsendungen, andere Frequenzen als DK zugeordnet werden.

Mit dieser Durchsagekennung werden in einem für das System bestimmten Empfänger über einen 57-kHz-Detektor und einen Amplituden-Demodulator Umschalteinrichtungen in der NF-Stufe gesteuert; sei es zur Anhebung der Lautstärke während der Durchsage oder, wenn der Empfänger stummgeschaltet ist, zur Aufhebung der Stummschaltung oder bei kombinierten Radio-Cassetten-Recordern auch zur Umschaltung von der Cassettenwiedergabe auf Wiedergabe der Verkehrsnachricht, wenn diese beginnt, und zur Zurückschaltung auf Cassettenwiedergabe, wenn die Durchsage beendet ist.

Eine weitere vom Hilfsträger übertragene Information dient der Kennzeichnung von Verkehrsfunkbereichen. Alle UKW-Verkehrsfunksender, die in einem bestimmten geographischen Gebiet liegen, sind durch eine einheitliche Kennung - Bereichskennung (BK) - gekennzeichnet. Die Verkehrsnachrichten der Sender mit gleicher BK betreffen dasselbe geographische Gebiet. Diese Bereichskennung wird dem Hilfsträger kontinuierlich aufmoduliert. Sie moduliert die Amplitude des Hilfsträgers zu 60%. Die Bandbreite der einzelnen Bereichskennungen und deren Lage zueinander ist so gewählt, dass sich bei einer Güte von grösser 20 eine Nachbarkanaldämpfung von grösser 15 dB ergibt. Innerhalb des verfügbaren Frequenzbandes unterhalb der Durchsagekennung hat man 6 Bereichskennungen festgelegt, wobei sichergestellt ist, dass die Harmonischen der Kennungen zwischen die anderen Kennungen fallen. (DBP 22 40 941)

Während einer Verkehrsdurchsage ist der Hilfsträger somit mit zwei Kennungen, der BK und der DK, moduliert, ausserhalb der Zeit der Verkehrsdurchsagen nur mit einer Kennung, der BK. Grundsätzlich kann auch jedem Verkehrsfunksender eine eigene BK zugeordnet sein, wenn die Zahl der verfügbaren BK dafür ausreicht.

In Suchlaufempfängern kann man das Vorhandensein des 57-kHz-Hilfsträgers dazu ausnutzen, den Suchlauf nur bei dem Empfang von Verkehrsfunksendern zu unterbrechen. Da 57 kHz die dritte Vielfache des 19-kHz-Pilottons ist, besteht die Gefahr, dass infolge von Nichtlinearitäten im Sender oder Empfänger Oberwellen des 19-kHz-Pilottons auch bei Nichtverkehrsfunksendern entstehen. Daher hat man in dem Detektor für den 57-kHz-Hilfsträger einen Hilfszweig vorgesehen, der den Detektorausgang erst freigibt, wenn ein weiterer Detektor das Vorhandensein der Bereichskennung anzeigt. (DBP 25 33 946)

In einer neueren Schaltung wird der Modulationsgrad des Hilfsträgers durch die Bereichskennung gemessen und erst bei Feststellung des richtigen Modulationsgrades von 60% das Verweilen des Suchlaufs auf dem Verkehrsfunksender freigegeben.

Dieses Verkehrsfunksystem arbeitet in weiten Empfangsbereichen zur vollen Zufriedenheit. Doch zeigten sich unter erschwerten Empfangsbedingungen häufiger Fehlschaltungen bei der Auswertung der Durchsagekennung. So tritt z.B. durch Mehrwegeempfang öfter eine Modulation des 57-kHz-Trägers auf, die eine Durchsagekennung vortäuschen kann und damit falsche Umschaltungen in der NF-Stufe bewirkt.

### Aufgabe und Lösung

Es stellt sich daher die Aufgabe, die Erkennung der Durchsagekennung im Empfänger zu verbessern.

Diese Aufgabe lässt sich mit den im Kennzeichen des Anspruchs 1 angegebenen Mitteln lösen, mit besonderen Vorteilen, wenn man die Mittel entsprechend den in den weiteren Ansprüchen angegebenen Merkmalen weiterbildet.

### Beschreibung

Anhand der Zeichnung wird die Erfindung näher erläutert. Es zeigen
Fig. 1 ein Blockschaltbild eines UKW-Empfängers,
Fig. 2 ein Blockschaltbild des Verkehrsdecoders in einem UKW-Empfänger,
Fig. 3 den zeitlichen Verlauf des Modulationsgrades des Hilfsträgers nach dem Stand der Technik,
Fig. 4 eine Messeinrichtung für einen Verkehrsfunkdecoder nach Fig. 2 zur Auswertung des gesamten Modulationsgrades.

Der Empfänger in Fig. 1 erhält sein Eingangssignal über die Antenne 1. In der HF-Stufe 2 lässt sich der gewünschte Sender einstellen. An dem die nachfolgende ZF-Stufe 3 abschliessenden Ratio-Detektor ist die Sendernutzmodulation abnehmbar, die neben der für den Rundfunkteilnehmer bestimmten Nachricht einen amplitudenmodulierten 57-kHz-Hilfsträger enthält. Über eine Umschalteinrichtung 4 werden wahlweise die eben erwähnten Nachrichten oder die Signale eines Tonbandwiedergabegerätes 5 auf die NF-Stufe 6 gegeben, an die ein Lautsprecher 7 angeschlossen ist.

Die Steuerung der Umschalteinrichtung 4 erfolgt entweder willkürlich von Hand oder wird bei eingeschaltetem Tonbandgerät von einem Verkehrsfunkdecoder 8 bewirkt, der ebenfalls an den Ausgang der ZF-Stufe 3 angeschlossen ist. Der Verkehrsfunkdecoder ist überdies mit einer Sendersuchlaufeinrichtung 9 verbunden, die im übrigen die Einstellung eines gewünschten Senders steuert und die über das Bedienteil 10 gestartet wird. Das Bedienteil kann wiederum mit dem Verkehrsfunkdecoder 8 zur Vorwahl eines bestimmten Verkehrsfunkbereiches verbunden werden.

Das Ausgangssignal der ZF-Stufe 3 wird in dem Detektor 11 des in Fig. 2 dargestellten Verkehrsfunkdecoders 8 auf das Vorhandensein eines amplitudenmodulierten 57-kHz-Hilfsträgers untersucht. In dem Demodulator 12 wird die Amplitudenmodulation vom Hilfsträger getrennt. Diese Modulation kann aus einer Bereichskennung BK und bei einer Verkehrsdurchsage zusätzlich auseiner Durchsagekennung DK bestehen.

Zwei parallel geschaltete Filter 13, 14, ersteres mit einem Durchlassbereich, der nur die Bereichskennungen umfasst, und letzteres mit einem Durchlassbereich für die Durchsagekennung allein, trennen die beiden möglichen Kennungen.

An dem Ausgang des Filters 14, das nur die Durchsagekennungen DK durchlässt, ist ein Durchsagekennungsdecoder 19 angeschlossen. Dessen Ausgangssignal wird zu einer Koinzidenzstufe 18 weitergeleitet.

An dem Ausgang des Filters 13 liegt ein BK-Decoder 17, der die von dem empfangenen Verkehrsfunksender übermittelte Bereichskennung anzeigt. Für den Fall, dass über das Bedienteil 10 ein bestimmter Verkehrsfunkbereich vorgewählt ist - gestrichelt dargestellt -, wird ein zweites Steuersignal an die Koinzidenzstufe 18 abgegeben, wenn die vorgewählte und die übermittelte BK übereinstimmen.

Wenn an den Eingängen der Koinzidenzstufe 18 gleichzeitig ein Signal anliegt, erhält die Umschaltstufe 4 in den bekannten Geräten einen Schaltimpuls, welcher die Durchschaltung des Empfängers auf die N F-Stufe 6 bewirkt, sofern bei dem Empfang des Schaltimpulses das Tonbandgerät 5 über die Umschaltstufe 4 mit der NF-Stufe 6 verbunden ist.

Die bekannte Umschalteinrichtung 4 in den N F-Stufen des Empfängers spricht mithin jedesmal dann an, wenn der eingestellte Verkehrsfunksender eine Verkehrsfunkdurchsage durchgibt und das Kombinationsgerät auf Tonbandwiedergabe geschaltet ist, bzw. nur dann, wenn der eingestellte Verkehrsfunksender auch dem vorgewählten Verkehrsfunkbereich zugeordnet ist und über diesen Sender eine Durchsage verbreitet wird.

Das Filter 13 ist ausserdem mit einer Messeinrichtung 15 für den Modulationsgrad des Hilfsträgers durch die Bereichskennung verbunden. Solange der Messwert über dem als Sollwert vorgegebenen Modulationsgrad liegt, erhält eine Koinzidenzstufe 16 von der Messeinrichtung 15 ein Steuersignal. An einem weiteren Eingang der Koinzidenzstufe 16 liegt zugleich auch der Hilfsträger an. Das Ausgangssignal der Koinzidenzstufe 16 wird dann in der Sendersuchlaufeinrichtung 9 als Kriterium für das Vorhandensein des 57-kHz-Hilfsträgers weiterverarbeitet, z.B. als Stoppsignal für den Sendersuchlauf.

Der bis hierher beschriebene Teil des Verkehrsfunkdecoders 8 gehört zum Stand der Technik und wird in vielen Verkehrsfunkempfängern verwendet.

Gemäss einem Ausführungsbeispiel der Erfindung ist diese bekannte Schaltung ergänzt durch ein weiteres Filter 22, das parallel zu den beiden Filtern 13 und 14 am Ausgang des Demodulators 12liegt. Der Durchlassbereich dieses Filters ist so gewählt, dass er beide Kennungen BK und DK umfasst. Diesem Filter ist eine weitere Messeinrichtung 20 nachgeschaltet, die den gesamten Modulationsgrad der Amplitude des Hilfsträgers durch die Bereichs- und Durchsagekennung misst, der sich im Gegensatz zum Modulationsgrad des Hilfsträgers durch die Bereichskennung zeitlich ändert, wie Fig. 3 zeigt, da die Durchsagekennung im Gegensatz zur Bereichskennung nicht dauernd vorhanden ist.

Im Aufbau können sich die beiden Messeinrichtungen 15 und 20 in weiten Zügen gleichen. Der Ausgang der Messeinrichtung 20 ist in Fig. 2 mit einem Eingang der Koinzidenzstufe 18 verbunden. Wenn der Modulationsgrad des Hilfsträgers von 60% auf rund 90% signifikant ansteigt, erzeugt die Messeinrichtung 20 ein Steuersignal. Dies bewirkt, dass die Koinzidenzstufe 18 erst dann ein Steuersignal weitergibt, wenn der Gesamtmodulationsgrad des Hilfsträgers von dem vorgegebenen Wert - hier 60% - signifikant ansteigt, im vorliegenden Fall um 50%.

Die entsprechend der Erfindung weitergebildete Schaltung bringt somit die Umschalteinrichtung 4 erst dann zum Ansprechen, wenn neben der Durchsagekennung auch ein signifikanter Anstieg des Modulationsgrades des Hilfsträgers festgestellt worden ist. Wenn der Modulationsgrad wieder auf 60%, den vorgegebenen Wert, abfällt, wird die Umschalteinrichtung 4 wieder zurückgestellt.

In einfacheren Geräten kann auch die Umschalteinrichtung 4 allein durch das Steuersignal der Messeinrichtung 20 gesteuert werden. Dies ist in Fig. 2 durch die gestrichelte Verbindung zwischen der Messeinrichtung 20 und der Umschalteinrichtung 4 angedeutet.

In der Fig. 4 ist ein Ausführungsbeispiel für eine Messeinrichtung 20 dargestellt. Zu deren besserem Verständnis sei nochmals die Fig. 3 ausführlicher erläutert.

In Fig. 3 ist der zeitliche Verlauf der Modulation des 57-kHz-Hilfsträgers nach dem Stand der Technik angedeutet. Vor dem Zeitpunkt tₐ, dem Beginn der Durchsage, wird die Amplitude des Hilfsträgers allein von der Bereichskennung moduliert, und zwar mit einem Modulationsgrad von 60%, d.h. die Amplitude des Hilfsträgers schwankt zwischen 40% und 160% ihres unmodulierten Wertes.

Zum Zeitpunkt tₒ wird senderseitig zusätzlich die Durchsagekennung eingeschaltet. Der Modulationsgrad der Hilfsträgeramplitude durch diese Kennung allein beträgt 30%; der Gesamtmodulationsgrad des Hilfsträgers nimmt somit von 60% auf90%zu, d.h. um 50%, und die Hilfsträgeramplitude schwankt nunmehr zwischen 10% und 190% des unmodulierten Wertes.

In der Messeinrichtung nach Fig. 4 wird aus der Nutzmodulation MPX des Senders durch den 57- kHz-Detektor 11 der Hilfsträger mit seiner Amplitudenmodulation ausgefiltert. Der Detektor umfasst einen Regelverstärker 21, der für eine Konstanz der Amplitude des Hilfsträgers sorgt. Solche Regelverstärker sind bekannt. Die Zeitkonstante des Regelverstärkers ist erheblich grösser als die Periodendauer der niedrigen Modulationsfrequenz des Hilfsträgers, sie kann 1 s oder mehr betragen. In dem nachfolgenden Demodulator 12 wird das Ausgangssignal des Detektors demoduliert, so dass am Ausgang des Demodulators die gesamte Amplitudenmodulation des Hilfsträgers verfügbar ist.

An den Ausgang des Modulators 12 ist ein Tief-oder Bandpass 22 angeschlossen, dessen obere Grenzfrequenz der höchsten Modulationsfrequenz des Hilfsträgers entspricht oder darüber liegt. Diesem Bandpass folgt ein Gleichrichter 23. Da der Hilfsträger in dem Regelverstärker 21 konstant gehalten wird, ist ein besonderer Vergleich zwischen der gesamten Modulationsamplitude und der unmodulierten Hilfsträgeramplitude hier nicht mehr erforderlich. Die Ausgangsamplitude des Gleichrichters 23 ist dem Modulationsgrad des Hilfsträgers eindeutig zugeordnet. Mit dem Ausgangssignal des Gleichrichters 23 wird ein erster Schwellwertschalter 24, ein Schmitt-Trigger, direkt gesteuert, während ein anderer Schmitt-Trigger als zweiter Schwellwertschalter 26 über einen Spannungsteiler 25 an den Ausgang des Gleichrichters 23 angeschlossen ist.

Dieser Spannungsteiler umfasst zwei Widerstände 27, 28, von denen der direkt am Gleichrichter 23 liegende Widerstand 27 halb so gross ist wie der nach Masse geführte zweite Widerstand 28. Hierdurch ergibt sich eine Spannungsteilung von 1:2.

Der erste Schmitt-Trigger 24 wird geschaltet, sobald die Ausgangsspannung des Gleichrichters 23 einen Wert erreicht, der einem Modulationsgrad von 60% des Hilfsträgers in etwa entspricht.

Der zweite, auf den gleichen Schwellwert eingestellte Schmitt-Trigger 26 spricht erst dann an, wenn der einem Modulationsgrad von 90% zugeordnete Spannungswert am Ausgang des Gleichrichters in etwa erreicht wird. Dieser Anstieg von 60 auf 90% Modulationsgrad tritt beim senderseitigen Einschalten der Durchsagekennung stets auf. Dieser weitere Spannungsanstieg am Ausgang des Gleichrichters lässt den Schmitt-Trigger 24 unbeeinflusst. Die Ausgangssignale der beiden Schmitt-Trigger 24, 26 sind in einer UND-Schaltung 29 zusammengefasst. Die UND-Schaltung 19 liefert dann direkt oder mittelbar (Fig. 2) die Steuersignale für die bekannte Umschalteinrichtung 4 in der NF-Stufe.

Mit Hilfe dieser Schaltung wird ein Steuersignal gewonnen, wenn der Modulationsgrad des Hilfs- . träger durch die BK von dem vorgegebenen Wert,
- hier 60%-aus noch signifikant ansteigt und wieder abfällt.

Das Ausgangssignal des Schmitt-Triggers 24 kann zur Anzeige des Vorhandenseins des H ilfsträgers genutzt werden und stellt eine Variante der Messeinrichtung 15 und der Koinzidenzstufe 16 der Fig. 2 dar.

Die mittelbare Steuerung der Umschalteinrichtung 4 über die Koinzidenzstufe 18 erweist sich als vorteilhaft, wenn mehrere Durchsagekennungen für verschiedene Programmarten benutzt werden und diese in einem Frequenzbereich liegen, der an die untere Grenzfrequenz der eigentlichen Rundfunksendungen anschliesst.

## Patentansprüche

1. Für ein Rundfunkübertragungssystem bestimmter UKW-Empfänger mit einem Frequenz-Demodulator für die Sendersignale, einem Detektor (11) für einen amplitudenmodulierten 57-kHz-Hilfsträger in dem Sendersignal und einem Amplitudendemodulator (12) für den 57-kHz-Hilfsträger, ferner mit Umschalteinrichtungen (4) innerhalb der NF-Stufe, die durch die Amplitudenmodulation des Hilfsträgers steuerbar sind, und mit einer Messeinrichtung (15) für den Grad der Modulation des Hilfsträgers durch einen vorgegebenen Frequenzbereich innerhalb der Modulation des Hilfsträgers, dadurch gekennzeichnet, dass eine zweite Messeinrichtung (20) den gesamten Bereich der Amplitudenmodulation des Hilfsträgers erfasst und bei einem signifikanten Anstieg des Gesamt-Modulationsgradesvon einem vorgegebenen Wert aus auf einen höheren Modulationsgrad und während dessen Dauer ein Steuersignal für die Umschalteinrichtung (4) in der NF-Stufe auslöst.

2. UKW-Empfänger nach Anspruch 1, dadurch gekennzeichnet, dass die zweite Messeinrichtung (20) bei einem Anstieg des Modulationsgrades um im wesentlichen 50% des vorgegebenen Wertes ein Steuersignal auslöst.

3. UKW-Empfänger nach Anspruch 2, dadurch gekennzeichnet, dass die zweite Messeinrichtung (20) bei einem Anstieg des Modulationsgrades von 60 auf 90% ein Steuersignal auslöst.

4. UKW-Empfänger nach Anspruch 1, 2 oder 3, dadurch gekennzeichnet, dass dem Detektor (11 ) für den Hilfsträger ein Regelverstärker (21 ) und diesem ein Filter (22) nachgeschaltet ist, dessen Bandbreite den gesamten Frequenzbereich der Amplitudenmodulation des Hilfsträgers erfasst, dass die darauf folgende Meseinrichtung einen Gleichrichter (23) und zwei Schwellwertschalter (24, 26) umfasst, dass der Ausgang des zweiten, einem höheren Modulationsgrad zugeordneten Schwellwertschalters (26) mit dem zweiten Eingang einer UND-Schaltung (29) verbunden ist, deren erster Eingang direkt an den Ausgang des ersten, einem niedrigeren Modulationsgrad zugeordneten Schwellwertschalter (24) angeschlossen ist und dass das Ausgangssignal der UND-Schaltung (29) die Umschalteinrichtung (4) steuert.

5. UKW-Empfänger nach Anspruch 4, dadurch gekennzeichnet, dass zwischen dem Ausgang des Gleichrichters (23) und dem Eingang des zweiten Schwellwertschalters (26) ein Spannungsteiler (25) geschaltet ist, dessen Teilwiderstände sich wie 1:2 verhalten und dass beide Schwellwertschalter (24, 26) auf den gleichen Schwellwert eingestellt sind, der einem Modulationsgrad von 60% entspricht.

6. UKW-Empfänger nach einem der Ansprüche 1 bis 5 mit einem Durchsagekennungs-Decoder, dadurch gekennzeichnet, dass der Ausgang der zweiten Messeinrichtung (20) mit dem ersten Eingang einer Koinzidenzstufe (18) verbunden ist, deren zweiter Eingang an dem Ausgang des Durchsagekennungs-Decoders (19) liegt, und dass das Ausgangssignal der Koinzidenzstufe (18) die Umschalteinrichtung (4) steuert.

## Claims

1. VHF receiver, intended for a broadcast transmission system, having a frequency demodulator for the transmitter signals, a detector (11 ) for an amplitude-modulated 57 kHz subcarrier contained in the transmitter signal and an amplitude modulator (12) for the 57 kHz subcarrier, additionally provided with switch-over devices (4) within the LF stage which devices are controllable by the amplitude modulation of the subcarrier and having a device (15) for the degree up to which the subcarrier is modulated by a predetermined frequency range within the modulation of the subcarrier, characterised in that a second measuring device (20) covers the total range of amplitude modulation of the subcarrier and, with a significant rise in total modulation percentage from a predetermined value to a higher modulation percentage and for its duration, triggers a control signal for the switch-over device (4) in the LF stage.

2. A VHF receiver according to Claim 1, characterised in that the second measuring device (20) triggers a control signal when the modulation percentage rises by essentially 50% of the predetermined value.

3. A VHF receiver according to Claim 2, characterised in that the second measuring device (20) triggers a control signal when the modulation percentage rises from 60 to 90%.

4. A VH F receiver according to Claim 1, 2 or 3, characterised in that the detector (11) for the subcarrier is followed by an AGC amplifier (21) and the latter is followed by a filter (22) the band width of which covers the total frequency range of the amplitude modulation of the subcarrier, that the subsequent measuring device comprises a rectifier (23) and two threshold switches (24, 26), that the output of the second threshold switch (26) which is associated with a higher modulation percentage is connected to the second input of an AND circuit (29) the first input of which is directly connected to the output of a first threshold switch (24) which is associated with a lower modulation percentage and that the output signal of the AND circuit (29) controls the switch-over device (4).

5. A VHF receiver according to Claim 4, characterised in that between the output of the rectifier (23) and the input of the second threshold switch (26) a voltage divider (25) is connected, the dividing resistances of which have a ratio of 1:2 and that the two threshold switches (24, 26) are set to the same threshold value which corresponds to a modulation percentage of 60%.

6. A VH F receiver according to one of Claims 1 to 5, provided with an announcement identification decoder, characterised in that the output of the second measuring device (20) is connected to the first input of a coincidence stage (18) the second input of which is connected to the output of the announcement identification decoder (19) and that the output signal of the coincidence stage (18) controls the switch-over device (4).

## Revendications

1. Récepteur d'ondes très courtes destiné à un système de transmission radio avec un démodulateur de fréquence pour les signaux d'émission, un détecteur (11 ) pour une porteuse auxiliaire à 57 kHz modulée en amplitude dans le signal d'émission et un modulateur d'amplitude (12) pour la porteuse auxiliaire à 57 kHz, ainsi qu'une installation de commutation (4) dans l'étage BF, et qui sont susceptibles d'être commandés par la modulation d'amplitude de la porteuse auxiliaire et une installation de mesure (15) pour le degré de modulation de la porteuse auxiliaire dans une zone defréquence prédéterminée dans la modulation de la porteuse auxiliaire, caractérisé par une seconde installation de mesure (20) qui détecte l'ensemble de la plage de la modulation d'amplitude de la porteuse auxiliaire et qui, pour une augmentation significative du degré de modulation global par rapport à une valeur prédéterminée pour un degré de modulation plus élevé et pendant la durée de celui-ci, déclenche un signal de commande pour l'installation de commutation (4) de l'étage BF.

2. Récepteur OTC selon la revendication 1, caractérisé en ce que la seconde installation de mesure (20) lors de l'augmentation du degré de modulation d'essentiellement 50% par rapport à la valeur prédéterminée déclenche un signal de commande.

3. Récepteur OTC selon la revendication 2, caractérisé en ce que la seconde installation de mesure (20) déclenche un signal de commande lors de l'augmentation du degré de modulation passant de 60 à 90%.

4. Récepteur OTC selon l'une des revendications 1, 2 ou 3, caractérisé en ce que le détecteur (11) est suivi d'un amplificateur de réglage (21) pour la porteuse auxiliaire, celui-ci étant suivi par un filtre (22) dont la largeur de la bande passante correspond à l'ensemble de la plage de fréquences de la modulation d'amplitude de la porteuse auxiliaire, et en ce que l'installation de mesure suivante comporte un redresseur (23) et deux commutateurs de valeur de seuil (24, 26), en ce que la sortie du second commutateur à valeur de seuil (26) associée à un degré de modulation plus élevé est reliée à la seconde entrée d'un commutateur ET (29) dont la première entrée est reliée directement à la sortie du premier commutateur à valeur de seuil (24) correspondant à un degré de modulation plus faible, et en ce que le signal de sortie du circuit ET (29) commande l'installation de commutation (4).

5. Récepteur OTC selon la revendication 4, caractérisé en ce que, entre la sortie du redresseur (23) et l'entrée du second commutateur à valeur de seuil (26), il est prévu un diviseur de tension (25) dont le rapport des résistances de division est égal à 1:2 et en ce que les deux commutateurs à valeur de seuil (24, 26) sont réglés sur la même valeur de seuil qui correspond à un degré de modulation de 60%.

6. Récepteur OTC selon l'une des revendications 1 à 5, avec un décodeur de caractéristique de message, caractérisé en ce que la sortie de la seconde installation de mesure (20) est reliée à la première entrée d'un étage de coïncidence (18) dont la seconde entrée est reliée à la sortie du décodeur de reconnaissance de message (19) et en ce que le signal de sortie de l'étage de coïncidence (18) commande l'installation de commutation (4).
